# DEMANDE DE BREVET EUROPEEN

(11) **EP 4 302 633 A1**
(43) Date de publication de la demande: **10.01.2024**
(21) Numéro de dépôt: 23306124.1
(22) Date de dépôt: 03.07.2023
(51) Int. Cl.: A44C 5/10, A44C 11/00

(54) **EMMAILLEMENT D'UN ARTICLE DE BIJOUTERIE ET/OU DE JOAILLERIE ET ARTICLE DE BIJOUTERIE ET/OU DE JOAILLERIE COMPRENANT UN TEL EMMAILLEMENT**

(30) Priorité: 06.07.2022 FR 2206896
(71) Demandeur: Hermes Sellier, 75008 Paris (FR)
(72) Inventeur: CLUZEAU, David, 94220 CHARENTON LE PONT (FR)
(74) Mandataire: Santarelli

(57) **Abrégé**

L'invention concerne un emmaillement d'un article de bijouterie et/ou de joaillerie, comprenant des premier et deuxième maillons (1, 1) assujettis mécaniquement et comportant chacun un élément ornemental (3), un berceau (2) configuré pour recevoir l'élément ornemental dans un espace interne (4) et comportant une encoche (11) ménagée à une première extrémité du berceau et débouchant dans l'espace interne (4) et une tête (12) d'assemblage s'étendant en saillie d'une deuxième extrémité du berceau, en dehors de l'espace interne du berceau ; avec l'emmaillement (20) qui est formé par l'introduction de la tête du premier maillon dans l'espace interne du deuxième maillon au travers de son encoche et par l'élément ornemental qui vient en regard de la tête du premier maillon et qui est serti dans l'espace interne du deuxième maillon.

## Description

### Domaine technique de l'invention

La présente invention concerne un emmaillement d'un article de bijouterie et/ou de joaillerie.

L'invention concerne également un article de bijouterie et/ou de joaillerie comprenant un tel emmaillement, notamment pour former une frange.

L'invention concerne également un procédé de fabrication d'un emmaillement notamment pour former une frange d'un article de bijouterie et/ou de joaillerie.

### Etat de la technique

On connaît des articles de bijouterie et/ou de joaillerie du type chaîne, comportant un emmaillement formé d'une pluralité de maillons, chaque maillon étant en prise avec un autre maillon. Il peut s'agir par exemple d'anneaux pris les uns dans les autres et soudés, ou bien reliés les uns aux autres par des éléments d'interface du type charnière et comportant par exemple des axes ou goupilles de liaison.

### Exposé de l'invention

L'invention vise à fournir un emmaillement d'un article de bijouterie et/ou de joaillerie, qui soit particulièrement simple et commode notamment à l'assemblage.

L'invention a ainsi pour objet, sous un premier aspect, un emmaillement d'un article de bijouterie et/ou de joaillerie, comprenant au moins un premier maillon et au moins un deuxième maillon assujetti mécaniquement à l'au moins un premier maillon, chacun de l'au moins un premier maillon et de l'au moins un deuxième maillon comporte un élément ornemental et un berceau configuré pour recevoir l'élément ornemental dans un espace interne de réception du berceau et comportant une encoche d'assemblage ménagée à une première extrémité du berceau et débouchant dans l'espace interne, et une tête d'assemblage s'étendant en saillie d'une deuxième extrémité du berceau, opposée à sa première extrémité, et en dehors de l'espace interne du berceau ; avec l'emmaillement qui est formé par l'introduction au moins partielle de la tête d'assemblage de l'au moins un premier maillon dans l'espace interne du berceau de l'au moins un deuxième maillon au travers de son encoche d'assemblage et par l'élément ornemental qui vient en regard de la tête d'assemblage de l'au moins un premier maillon et qui est serti dans l'espace interne du berceau de l'au moins un deuxième maillon.

Dans l'emmaillement selon l'invention, c'est donc simplement la coopération entre un premier maillon, un deuxième maillon et un élément ornemental qui permet l'assujettissement mécanique du premier maillon avec le deuxième maillon.

En d'autres termes, en plus d'avoir un rôle ornemental, l'élément ornemental a en outre un rôle prépondérant dans l'assujettissement mécanique du premier maillon avec le deuxième maillon puisque c'est lui qui maintenir la tête d'assemblage du premier maillon dans l'espace interne du deuxième maillon au travers de son encoche d'assemblage, et ce simplement par sertissage de l'élément ornemental dans l'espace interne du berceau du deuxième maillon.

D'autres caractéristiques particulièrement simples et commodes de l'emmaillement selon l'invention sont décrites ci-après.

Chaque berceau présente une paroi arrière au niveau de sa première extrémité, une paroi avant au niveau de sa deuxième extrémité et qui est opposée à la paroi arrière, et deux parois latérales en regard l'une de l'autre et chacune rejoignant la paroi arrière et la paroi avant au niveau des première et deuxième extrémités, avec l'encoche d'assemblage qui est ménagée dans la paroi arrière, la tête d'assemblage qui saille de la paroi avant et l'espace interne qui est délimité entre la paroi arrière, la paroi avant et les parois latérales.

Chaque berceau présente une ouverture supérieure d'introduction pour l'insertion de l'élément ornemental dans l'espace interne, et une ouverture inférieure d'assemblage, opposée à l'ouverture supérieure d'introduction, pour le passage de la tête d'assemblage au travers de l'encoche d'assemblage.

Chaque tête d'assemblage est pourvue d'un tenon saillant du berceau et d'un organe de butée ménagé à une extrémité libre du tenon.

Chaque tête d'assemblage est pourvue d'un renfoncement ménagé sur le tenon en amont de l'organe de butée.

Le berceau de l'au moins un deuxième maillon repose sur le renfoncement ménagé sur le tenon de la tête d'assemblage de l'au moins un premier maillon lorsque ce dernier est assemblé avec l'au moins un deuxième maillon.

Lorsque l'au moins un premier maillon est assemblé avec l'au moins un deuxième maillon et avec l'élément ornemental, ce dernier repose sur l'organe de butée de la tête d'assemblage de l'au moins un premier maillon.

Chaque berceau présente au moins un organe de guidage ménagé dans l'espace interne et à proximité immédiate de l'encoche d'assemblage.

Lorsque l'au moins un premier maillon est assemblé avec l'au moins un deuxième maillon et avec l'élément ornemental, le tenon de la tête d'assemblage de l'au moins un premier maillon est glissé contre l'au moins un organe de guidage ménagé dans l'espace interne et son organe de butée repose sur l'au moins un organe de guidage du berceau.

L'élément ornemental du deuxième maillon comporte un talon configuré pour être inséré dans l'espace interne du berceau de manière à former une butée de retenue de la tête d'assemblage du premier maillon, et une plaque de recouvrement du berceau surmontant le talon.

L'invention a aussi pour objet, sous un deuxième aspect, un article de bijouterie et/ou de joaillerie, comprenant un emmaillement tel que décrit ci-dessus, notamment pour former une frange de l'article.

L'invention a aussi pour objet, sous un troisième aspect, un procédé de fabrication d'un emmaillement tel que décrit ci-dessus, notamment pour former une frange d'un article de bijouterie et/ou de joaillerie, comportant les étapes de :
- fournir au moins un premier maillon et au moins un deuxième maillon, comportant chacun un berceau configuré pour recevoir l'élément ornemental dans un espace interne de réception du berceau et comportant une encoche d'assemblage ménagée à une première extrémité du berceau et débouchant dans l'espace interne, et une tête d'assemblage s'étendant en saillie d'une deuxième extrémité du berceau, opposée à sa première extrémité, et en dehors de l'espace interne du berceau ;
- fournir au moins un élément ornemental ;
- introduire la tête de l'au moins un premier maillon dans l'espace interne du berceau de l'au moins un deuxième maillon au travers de son encoche d'assemblage ;
- introduire l'élément ornemental dans l'espace interne du berceau de l'au moins un deuxième maillon en regard, notamment à proximité immédiate, de la tête d'assemblage de l'au moins un premier maillon et sertir l'élément ornemental dans l'espace interne du berceau de l'au moins un deuxième maillon.

### Brève description des figures

L'invention, selon un exemple de réalisation, sera bien comprise et ses avantages apparaîtront mieux à la lecture de la description détaillée qui suit, donnée à titre indicatif et nullement limitatif, en référence aux dessins annexés.
La figure 1 représente schématiquement, en perspective prise en vue du dessus, un emmaillement conforme à l'invention, formant une frange d'un article de bijouterie et/ou de joaillerie.
La figure 2 est une vue en perspective, prise ici en vue de dessous, de l'emmaillement de la figure 1.
La figure 3 est une vue en perspective d'un maillon de l'emmaillement des figures 1 et 2, pris isolément.
La figure 4 est une vue en perspective d'un berceau du maillon de la figure 3.
La figure 5 est une vue en perspective d'un élément ornemental du maillon de la figure 3.
La figure 6 représente schématiquement en perspective l'emmaillement d'un premier maillon et d'un deuxième maillon tels que ceux des figures 3 à 5, selon une première étape d'assemblage.
La figure 7 représente schématiquement en perspective l'emmaillement d'un premier maillon et d'un deuxième maillon tels que ceux des figures 3 à 5, selon une deuxième étape d'assemblage.
La figure 8 représente schématiquement en perspective l'emmaillement d'un premier maillon et d'un deuxième maillon tels que ceux des figures 3 à 5, selon une troisième étape d'assemblage.
La figure 9 représente schématiquement en perspective l'emmaillement d'un premier maillon et d'un deuxième maillon tels que ceux des figures 3 à 5, selon une quatrième étape d'assemblage.
La figure 10 représente schématiquement en perspective les deux maillons assemblés, avant sertissage de l'élément ornemental.
La figure 11 représente schématiquement en perspective les deux maillons assemblés, après sertissage de l'élément ornemental.

### Description détaillée

Les figures 1 et 2 montrent un emmaillement 20, notamment d'un article de bijouterie et/ou de joaillerie.

L'emmaillement 20 comprend plusieurs maillons 1 assemblés et assujettis les uns aux autres.

Les maillons 1 sont ici alignés et forment un emmaillement 20 sensiblement rectiligne et relativement rigide.

Les maillons 1 de l'emmaillement 20 comprennent chacun un berceau 2 comportant une première extrémité et une deuxième extrémité opposée à la première extrémité.

Chaque maillon 1, par exemple dit premier maillon, est configuré pour être assemblé, ou attelé, par la première extrémité de son berceau 2 à un autre maillon 1, par exemple dit deuxième maillon, par la deuxième extrémité de son berceau 2.

Le berceau 2 de chaque maillon 1 comprend une tête 12 d'assemblage configurée pour être introduite dans le berceau 2 d'un autre maillon 1 adjacent.

Chaque maillon 1 comprend également un élément ornemental 3, pourvu d'un talon 18 et d'une plaque de recouvrement 17 et serti sur le berceau 2.

Dans l'emmaillement 20, chaque élément ornemental 3, sauf un à une extrémité de l'emmaillement, est configuré pour servir d'élément de verrouillage de l'assemblage de deux maillons entre eux.

Les figures 3 à 5 montrent plus en détail un des maillons 1 de l'emmaillement 20.

Le berceau 2 comporte une paroi arrière 5 au niveau d'une première extrémité, une paroi avant 6 au niveau d'une deuxième extrémité opposée à la première extrémité, et deux parois latérales 7 et 8 rejoignant respectivement la paroi arrière 5 et la paroi avant 6.

La paroi avant 6 est en regard de la paroi arrière 5 et les deux parois latérales 7 et 8 sont en regard l'une de l'autre.

Le berceau 2 comporte en outre un espace interne 4 de réception délimité par la paroi arrière 5, la paroi avant 6 et les deux parois latérales 7 et 8.

Les parois avant, arrière et latérales délimitent une ouverture supérieure d'introduction d'un l'élément ornemental 3, et une ouverture inférieure d'assemblage pour le passage d'une tête 12 d'assemblage.

Les ouvertures supérieure d'introduction et inférieure d'assemblage sont situées au moins partiellement en regard l'une de l'autre et débouchent dans l'espace interne 4 de réception.

Dans la suite du présent mémoire, une dimension dans une direction avantarrière est appelée longueur et une dimension dans une direction latérale est appelée largeur. Une dimension dans une troisième direction orthogonale aux deux premières directions est appelée hauteur.

Les parois avant, arrière et/ou latérales peuvent être de forme sensiblement rectangulaire.

Les parois avant, arrière et/ou latérales peuvent être agencées sensiblement à angle droit, le berceau étant de forme sensiblement parallélépipédique.

La paroi arrière 5 et la paroi avant 6 sont plus hautes que les parois latérales 7 et 8 et dépassent au niveau de l'ouverture supérieure.

Les parois latérales 7 et 8 présentent des arêtes 9 et 10 au niveau de l'ouverture supérieure et qui définissent des zones d'appui pour l'élément ornemental 3, entre la paroi arrière 5 et la paroi avant 6.

Le berceau 2 comprend une encoche 11 d'assemblage ménagée dans la paroi arrière 5.

L'encoche 11 traverse la paroi arrière 5 et débouche ici dans l'espace interne 4 et dans l'ouverture inférieure.

Le berceau 2 comprend une tête 12 d'assemblage s'étendant en saillie de la paroi avant 6, depuis une face externe de la paroi avant 6 et en dehors de l'espace interne 4.

La tête 12 d'assemblage s'étend ici en saillie sensiblement à angle droit depuis la paroi avant 6.

La tête 12 d'assemblage comprend un tenon 13 saillant de la paroi avant 6 et un organe de butée 14 au niveau d'une extrémité libre du tenon 13.

Par exemple, le tenon 13 s'étend ici depuis une zone de la paroi avant 6 au niveau de l'ouverture inférieure, jusqu'à environ la moitié d'une hauteur de paroi avant 6, et le tenon 13 présente par exemple une largeur correspondant sensiblement à une largeur de l'encoche 11.

L'organe de butée 14 est disposé sur une face supérieure du tenon 13.

Par exemple, l'organe de butée 14 se trouve ici sensiblement en regard et à mi-hauteur de la paroi avant 6.

L'organe de butée 14 est dans l'exemple illustré plus large que le tenon 13 sur lequel il est ménagé.

L'organe de butée 14 est toutefois dans l'exemple illustré sensiblement plus étroit que l'ouverture inférieure du berceau 2, c'est-à-dire que sa largeur est ici inférieure à une distance séparant les paroi latérales 7 et 8.

Le tenon 13 est ici muni d'un renfoncement 15 ménagé en amont de l'organe de butée 14.

La section du tenon 13 au niveau du renfoncement 15 peut être de forme complémentaire à la forme de l'encoche 11. Lorsque l'encoche 11 est sensiblement rectangulaire, la section du tenon 13 au niveau du renfoncement 15 est sensiblement rectangulaire.

Le renfoncement 15 est ménagé à distance de la paroi avant 6 et peut s'étendre jusqu'à l'organe de butée 14.

Comme visible plus loin, la distance du renfoncement 15 à la paroi avant 6 définit l'espacement entre la paroi avant 6 d'un berceau 2 et la paroi arrière 5 d'un autre berceau 2 adjacent lorsque les deux berceaux 2 sont assemblés.

Le berceau 2 comprend en outre un organe de guidage 16 interne.

L'organe de guidage 16 est ici formé par une surépaisseur sur chacune des parois latérales 7 et 8.

La surépaisseur s'étend sur une portion limitée des parois latérales 7 et 8, à proximité immédiate de l'encoche 11.

Par exemple, la surépaisseur s'étend sur environ entre un tiers et la moitié d'une largeur d'une paroi latérale 7 et 8.

La surépaisseur s'étend également sur environ la moitié d'une hauteur d'une paroi latérale 7 et 8.

La plaque de recouvrement 17 de l'élément ornemental 3 est sensiblement rectangulaire, de largeur correspondant sensiblement à la largeur du berceau 2, et de longueur correspondant sensiblement à une distance entre des faces internes respectives des parois avant 6 et arrière 5 du berceau 2.

La plaque de recouvrement 17 surmonte le talon 18 qui saille donc d'une face inférieure de la plaque de recouvrement 17.

Le talon 18 est par exemple formé par un bloc sensiblement parallélépipédique rectangle.

La hauteur du talon 18 est telle que la hauteur totale de l'élément ornemental 3 est ici inférieure ou égale à la hauteur du berceau 2.

La largeur du talon 18 correspond sensiblement à la distance entre les parois latérales 7 et 8 du berceau 2, c'est-à-dire sensiblement à la largeur de l'ouverture inférieure.

La longueur du talon 18 correspond sensiblement à la longueur de l'ouverture inférieure réduite de la longueur de l'organe de guidage 16.

L'élément ornemental 3 peut également comprendre, au niveau d'une face supérieure de la plaque de recouvrement 17, un ou plusieurs éléments de relief 19.

Par exemple, lorsque l'élément ornemental 3 est une pierre précieuse ou semi-précieuse, la face supérieure de la plaque de recouvrement 17 peut être taillée de manière à faire apparaître des éléments de relief 19 décoratifs.

Le berceau 2 et l'élément ornemental 3 peuvent être réalisés chacun en une seule pièce.

Le berceau 2 peut par exemple être réalisé dans un matériau métallique, par exemple un matériau précieux tel que de l'or, de l'argent ou du platine.

L'élément ornemental 3 peut être réalisé dans une pierre semi-précieuse ou précieuse, tel que du spinelle, du diamant, du rubis, etc. ou encore du nacre, du verre, un métal précieux, etc.

On va maintenant décrire l'assemblage de deux maillons 1, c'est-à-dire l'emmaillement d'un premier maillon avec un deuxième maillon, en référence aux figures 6 à 11 qui montre plusieurs étapes de cet assemblage.

Sur la figure 6, le premier maillon et le deuxième maillon sont agencés de sorte que les berceaux 2 sont placés sensiblement à angle droit l'un par rapport à l'autre, avec la première extrémité du berceau 2 du premier maillon qui est en vis-à-vis de la deuxième extrémité du berceau 2 du deuxième maillon.

En particulier, la tête 12 d'assemblage du premier maillon est disposée en regard de l'ouverture inférieure du berceau 2 du deuxième maillon.

Sur la figure 7, la tête 12 d'assemblage du premier maillon est introduite au travers de l'ouverture inférieure dans l'espace interne 4 du berceau 2 du deuxième maillon.

Sur la figure 8, le berceau 2 du premier maillon est déplacé en translation de sorte que sa tête 12 d'assemblage est rapprochée de la paroi arrière 5 du berceau 2 du deuxième maillon.

Dans cette position, le tenon de la tête d'assemblage se retrouve au moins partiellement guidé entre l'organe de guidage dans le berceau.

Sur la figure 9, le berceau 2 du premier maillon est déplacé en rotation de sorte de que la paroi avant 6 du berceau 2 du premier maillon se trouve en regard de la la paroi arrière 5 du berceau 2 du deuxième maillon.

Dans cette position, la face inférieure de l'organe de butée 14 de la tête 12 d'assemblage du berceau 2 du premier maillon vient en appui sur l'organe de guidage 16, et le tenon 13 est logé entre l'organe de guidage 16 et dans l'encoche 11 du berceau 2 du deuxième maillon.

Le berceau 2 du deuxième maillon repose sur le tenon 13 de la tête 12 d'assemblage du premier maillon, avec par exemple le fond de l'encoche 11 du berceau 2 du deuxième maillon qui vient sensiblement au contact du fond du renfoncement 15 sur le tenon 13 de la tête 12 d'assemblage du premier maillon.

Une partie de l'espace interne 4 du berceau 2 du deuxième maillon est ainsi occupé par la tête 12 d'assemblage du berceau 2 du premier maillon.

Un mouvement relatif des berceaux 2 des premier et deuxième maillons dans la direction verticale des berceaux 2 est ainsi restreint.

Un mouvement relatif des berceaux 2 des premier et deuxième maillons dans la direction latérale et dans la direction latérale des berceaux 2 est aussi restreint

Sur la figure 9, l'élément ornemental 3 du deuxième maillon est aussi approché du berceau 2 de ce deuxième maillon et en particulier l'élément ornemental 3 est prévu pour venir en regard et à proximité immédiate, mais pas forcément en contact direct, de l'organe de butée 14 de la tête 12 d'assemblage du berceau 2 du premier maillon.

Sur la figure 10, l'élément ornemental 3 du deuxième maillon est introduit au travers de l'ouverture supérieure dans l'espace interne du berceau 2 du deuxième maillon, avec une portion de la face inférieure de la plaque de recouvrement 17 qui vient en regard et à proximité immédiate d'une face supérieure de l'organe de butée 14 de la tête 12 d'assemblage du berceau 2 du premier maillon 1, une autre portion de la face inférieure de la plaque de recouvrement 17 qui vient en appui sur les zones d'appui formées par les arêtes supérieure 9 et 10 des parois latérales 7 et 8, et le talon 18 de l'élément ornemental 3 du deuxième maillon qui occupe une partie de l'espace interne 4 du berceau 2 de ce deuxième maillon, qui n'est pas déjà occupée par la tête 12 d'assemblage du berceau 2 du premier maillon.

La plaque de recouvrement 17 de l'élément ornemental 3 du deuxième maillon 1 est ainsi disposée entre la paroi arrière 5 et la paroi avant 6 du berceau 2 du deuxième maillon 1. Ici, elle ne dépasse pas latéralement des parois latérales 7 et 8.

Le talon 18 de l'élément ornemental 3 du deuxième maillon forme quant à lui une butée contre la tête 12 d'assemblage du berceau 2 du premier maillon, ce qui empêche le premier maillon 1 et le deuxième maillon 1 de se déplacer l'un par rapport à l'autre dans la direction axiale.

Sur la figure 11, l'élément ornemental 3 du deuxième maillon est serti dans le berceau 2 de ce deuxième maillon.

En particulier, dans l'exemple illustré, les parois avant et arrière 6 et 5 du berceau 2 du deuxième maillon présentent des bords supérieurs qui sont déformés et rabattus sur la plaque de recouvrement 17 de l'élément ornemental 3 du deuxième maillon pour son maintien en position.

La description qui précède de l'assemblage de deux maillons peut donc être répétée pour l'assemblage d'autres maillons, par exemple pour obtenir l'emmaillement des figures 1 et 2 et en particulier ici pour former une frange d'un article de bijouterie et/ou de joaillerie, notamment du type pendentif ou tout autre article.

Par exemple, il pourrait s'agir d'un collier, d'un plastron, d'un manchette, d'un bracelet, etc.

On notera qu'un emmaillement tel que décrit ci-dessus est particulièrement simple et commode à mettre en oeuvre.

On rappelle plus généralement que l'invention ne se limite pas aux exemples décrits et représentés.

## Revendications

1. Emmaillement d'un article de bijouterie et/ou de joaillerie, comprenant au moins un premier maillon et au moins un deuxième maillon (1, 1) assujetti mécaniquement à l'au moins un premier maillon, **caractérisé en ce que** chacun de l'au moins un premier maillon et de l'au moins un deuxième maillon comporte un élément ornemental (3) et un berceau (2) configuré pour recevoir l'élément ornemental dans un espace interne (4) de réception du berceau et comportant une encoche (11) d'assemblage ménagée à une première extrémité du berceau et débouchant dans l'espace interne, et une tête (12) d'assemblage s'étendant en saillie d'une deuxième extrémité du berceau, opposée à sa première extrémité, et en dehors de l'espace interne du berceau ; avec l'emmaillement (20) qui est formé par l'introduction au moins partielle de la tête (12) d'assemblage de l'au moins un premier maillon dans l'espace interne (4) du berceau (2) de l'au moins un deuxième maillon au travers de son encoche (11) d'assemblage et par l'élément ornemental (3) qui vient en regard de la tête d'assemblage de l'au moins un premier maillon et qui est serti dans l'espace interne du berceau de l'au moins un deuxième maillon.

2. Emmaillement selon la revendication 1, **caractérisé en ce que** chaque berceau (2) présente une paroi arrière (5) au niveau de sa première extrémité, une paroi avant (6) au niveau de sa deuxième extrémité et qui est opposée à la paroi arrière, et deux parois latérales (7, 8) en regard l'une de l'autre et chacune rejoignant la paroi arrière et la paroi avant au niveau des première et deuxième extrémités, avec l'encoche (11) d'assemblage qui est ménagée dans la paroi arrière, la tête (12) d'assemblage qui saille de la paroi avant et l'espace interne (4) qui est délimité entre la paroi arrière, la paroi avant et les parois latérales.

3. Emmaillement selon l'une des revendications 1 et 2, **caractérisé en ce que** chaque berceau (2) présente une ouverture supérieure d'introduction pour l'insertion de l'élément ornemental (3) dans l'espace interne (4), et une ouverture inférieure d'assemblage, opposée à l'ouverture supérieure d'introduction, pour le passage de la tête (12) d'assemblage au travers de l'encoche (11) d'assemblage.

4. Emmaillement selon l'une quelconque des revendications 1 à 3, **caractérisé en ce que** chaque tête (12) d'assemblage est pourvue d'un tenon (13) saillant du berceau (2) et d'un organe de butée (14) ménagé à une extrémité libre du tenon.

5. Emmaillement selon la revendication 4, **caractérisé en ce que** chaque tête (12) d'assemblage est pourvue d'un renfoncement (15) ménagé sur le tenon (13) en amont de l'organe de butée (14).

6. Emmaillement selon la revendication 5, **caractérisé en ce que** le berceau (2) de l'au moins un deuxième maillon repose sur le renfoncement (15) ménagé sur le tenon (13) de la tête (12) d'assemblage de l'au moins un premier maillon lorsque ce dernier est assemblé avec l'au moins un deuxième maillon.

7. Emmaillement selon l'une quelconque des revendications 4 à 6, **caractérisé en ce que**, lorsque l'au moins un premier maillon est assemblé avec l'au moins un deuxième maillon et avec l'élément ornemental, ce dernier repose sur l'organe de butée (14) de la tête (12) d'assemblage de l'au moins un premier maillon.

8. Emmaillement selon l'une quelconque des revendications 4 à 7, **caractérisé en ce que** chaque berceau (2) présente au moins un organe de guidage (16) ménagé dans l'espace interne (4) et à proximité immédiate de l'encoche (11) d'assemblage.

9. Emmaillement selon la revendication 8, **caractérisé en ce que**, lorsque l'au moins un premier maillon est assemblé avec l'au moins un deuxième maillon et avec l'élément ornemental (3), le tenon (13) de la tête (11) d'assemblage de l'au moins un premier maillon est glissé contre l'au moins un organe de guidage (16) ménagé dans l'espace interne (4) et son organe de butée (14) repose sur l'au moins un organe de guidage (16) du berceau (2).

10. Emmaillement (20) selon l'une quelconque des revendications 1 à 9, dans lequel l'élément ornemental (3) du deuxième maillon comporte un talon (18) configuré pour être inséré dans l'espace interne (4) du berceau, de manière à former une butée de retenue de la tête (12) d'assemblage du premier maillon, et une plaque de recouvrement (17) du berceau (2) surmontant le talon.

11. Article de bijouterie et/ou de joaillerie comprenant un emmaillement (20) selon l'une quelconque des revendications précédentes, notamment pour former une frange (21) de l'article.

12. Procédé de fabrication d'un emmaillement (20) selon l'une quelconque des revendications 1 à 10, notamment pour former une frange (21) d'un article de bijouterie et/ou de joaillerie, comportant les étapes de :
- fournir au moins un premier maillon et au moins un deuxième maillon (1, 1), comportant chacun un berceau configuré (2) pour recevoir un élément ornemental (3) dans un espace interne (4) de réception du berceau et comportant une encoche d'assemblage (11) ménagée à une première extrémité du berceau et débouchant dans l'espace interne, et une tête d'assemblage (12) s'étendant en saillie d'une deuxième extrémité du berceau, opposée à sa première extrémité, et en dehors de l'espace interne du berceau ;
- introduire la tête de l'au moins un premier maillon dans l'espace interne du berceau de l'au moins un deuxième maillon au travers de son encoche d'assemblage ;
- fournir au moins un élément ornemental (3) ;
- introduire l'élément ornemental dans l'espace interne du berceau de l'au moins un deuxième maillon en regard de la tête d'assemblage de l'au moins un premier maillon et sertir l'élément ornemental dans l'espace interne du berceau de l'au moins un deuxième maillon.
